# EUROPÄISCHE PATENTSCHRIFT

(11) **EP 0 305 818 B1**
(45) Veröffentlichungstag und Bekanntmachung des Hinweises auf die Patenterteilung: **24.07.1991**
(21) Anmeldenummer: 88113406.8
(22) Anmeldetag: 18.08.1988
(51) Int. Cl.: D01H 11/00, D01G 15/82, D04B 35/32

(54) **Einrichtung zum pneumatischen Entstauben für Textilmaschinen**
Apparatus for pneumatically removing dust from textile machines
Dispositif de dépoussiérage pneumatique pour machines textiles

(30) Priorität: 29.08.1987 DE 3728985
(43) Veröffentlichungstag der Anmeldung: 08.03.1989
(73) Patentinhaber: SIPRA Patententwicklungs- und Beteiligungsgesellschaft mbH, D-72461 Albstadt (DE)
(72) Erfinder: Brunner, Heinz, D-7470 Abstadt 1-Ebingen (DE)
(74) Vertreter: Möbus, Rudolf, Dipl.-Ing.

(56) Entgegenhaltungen:
- FR-A- 1 346 275
- GB-A- 2 087 543

## Beschreibung

Die Erfindung betrifft eine Einrichtung zum pneumatischen Entstauben von Garnvorratsträgern und Fadenleitorganen von Textilmaschinen, mit mindestens einem einen Blasluftstrom in dem von den Garnvorratsträgern und Fadenleitorganen eingenommenen Staubbildungsbereich verursachenden Ventilator oder einer Blasdüse. (siehe 6B-A-2 087 J43)

Bei der Verarbeitung von Garnen und Fäden ist das Auftreten von Faserflug unvermeidlich, sobald Garn oder Faden von Garnvorratsträgern abgezogen oder über Fadenleitorgane geführt wird. Dabei werden beim Fadenablauf lose Fasern oder bei der Fadenführung losgelöste Fasern freigesetzt. Um die Textilmaschinen und ihre zugeordneten Einrichtungen vor einer Verunreinigung und das Bedienungspersonal vor einer Belästigung durch Faserflug zu schützen, sind bereits zahlreiche Entstaubungseinrichtungen vorgeschlagen worden. Die beste Wirkung haben Einrichtungen, bei welchen die Fasern zunächst von freizuhaltenden Maschinenteilen abgeblasen und anschließend in eine Filtereinrichtung abgesaugt werden. Solche Einrichtungen haben aber den Nachteil, daß sie sehr aufwendig sind und der zu entstaubende Bereich durch feste Wandungen begrenzt sein sollte. Dieser Aufwand ist im unmittelbaren Bereich der Garnverarbeitungsstellen, beispielsweise an Strickmaschinen, gerechtfertigt, weniger dagegen an vorgeschalteten Zusatzeinrichtungen, wie Garnvorratsträgern, die durch eine solche Entstaubungseinrichtung merklich verteuert werden.

Der Erfindung liegt daher die Aufgabe zugrunde, eine Einrichtung der eingangs genannten Art so auszubilden, daß sie nur einen relativ geringen Aufwand erforderlich macht, trotzdem aber eine ausreichende Entstaubung der Zusatzgeräte und einen Schutz benachbarter Einrichtungen gegen Verstaubung ergibt.

Die gestellte Aufgabe wird mit der genannten Einrichtung erfindungsgemäß dadurch gelöst, daß der Staubbildungsbereich an seiner Peripherie mindestens bereichsweise durch mindestens eine Filtergitterwandung begrenzt ist, gegen welche der aus dem Staubbildungsbereich austretende Blasluftstrom gerichtet ist. Vorteilhafterweise kann hierbei die Filtergitterwandung quer zu dem Blasluftstrom angeordnet sein.

Bei einer erfindungsgemäß ausgebildeten Einrichtung werden die Garnvorratsträger und anschließende Fadenleitorgane in an sich bekannter Weise durch Abblasen z. B. mittels Ventilatoren saubergehalten. Die abgeblasenen Fasern werden aber an einfachen Filtergitterwandungen festgehalten, die keinen teuren konstruktiven Aufbau bedingen, sich leicht an unterschiedliche bauliche Gegebenheiten anpassen lassen und von denen die Fasern sich nachträglich mit einem Staubsauger leicht absaugen oder in einem gesonderten Staubsammelraum abbürsten lassen. Der besondere Vorteil der Einrichtung besteht darin, daß der Staubbildungsbereich nicht durch feste Wandungen abgegrenzt werden muß, welche die Bedienung der zu entstaubenden Garnvorratsträger und Fadenleitorgane erschweren würden. Bei einer Einrichtung gemäß der vorliegenden Erfindung können die Filtergitterwandungen beispielsweise aus mehreren vorhangartig verschiebbar angeordneten und sich gegenseitig überlappenden Filtergitterbahnen bestehen, die hängend angeordnet sind und die sich im Bedarfsfalle auch leicht beiseiteschieben lassen.

Mit einer preiswerten Entstaubungseinrichtung gemäß der Erfindung lassen sich beispielsweise auch nur bestimmte Bereiche gegen Faserflug abschirmen, etwa einzelne Strickmaschinen gegenüber benachbart angeordneten Garnständern. Solche Garnständer werden häufig mittels auf bewegten Trägern montierter Ventilatoren abgeblasen, und hier können durch Filtergitterwandungen gemäß der Erfindung nur Abschnitte der Peripherie solcher Spulengitter abgeschirmt werden, in welchen sich Bedienungspersonen aufhalten oder an denen sich eine Textilmaschine befindet. Das Filtergitter kann zweckmäßig aus einem elektrisch aufladbaren Kunststoffmaterial bestehen, das eine zusätzliche Anziehwirkung auf den Faserflug ausübt. Das Filtergitter kann aber auch aus Metalldraht bestehen und an ein das Halten der angesetzten Fasern begünstigendes Spannungspotential gelegt werden. Versuche haben aber gezeigt, daß die Filtergitter auch ohne Aufladung und auch ohne aufgerauhte Oberfläche angeblasenen Faserflug gut halten, und daß der Faserflug nachträglich leicht abgesaugt werden kann.

Nachfolgend werden Ausführungsbeispiele erfindungsgemäß ausgebildeter Entstaubungseinrichtungen anhand der beiliegenden Zeichnung näher beschrieben.

Im einzelnen zeigen:

- Fig. 1: die schematische Darstellung einer Rundstrickmaschine mit einem daneben stehenden runden Spulengatter und einer ersten Ausführungsform der pneumatischen Entstaubungseinrichtung;
- Fig. 2: eine Seitenansicht eines runden Spulengatters mit einer zweiten Ausführungsform der pneumatischen Entstaubungseinrichtung;
- Fig. 3: eine schematische Draufsicht auf das Spulengatter nach Fig. 2;
- Fig. 4: eine Teildarstellung einer Filtergitterwandung der Entstaubungseinrichtung;
- Fig. 5: eine schematische Darstellung eines Spulenrundgatters mit aufgesetzter Filtergitterhaube.

Fig. 1 zeigt schematisch eine Rundstrickmaschine 10 und ein daneben aufgestelltes Spulengatter 11 in bekannter Rundbauweise. Im Zentrum des Spulengatters 11 ist ein mit Blasdüsen 12 besetztes Rohr 13 vertikal ausgerichtet und durch einen Elektromotor 14 drehbar gelagert angeordnet, in welches Druckluft eingeleitet wird. Mittels der Blasdüsen 12 werden die im Spulenständer 11 angeordneten Spulen 15, von denen der Faden 16 jeweils durch ein Fadenleitrohr 17 hindurch zur Rundstrickmaschine 10 hin abgezogen wird, von Staub und lockeren Fasern befreit, die radial nach außen vom Spulenständer 11 weggeblasen werden. Um die Rundstrickmaschine 10 vor diesem Faserflug zu schützen, ist bei dem dargestellten Ausführungsbeispiel zwischen der Rundstrickmaschine und dem Spulenständer 11 eine Schirmwandung 18 aus einem Filtergitter 19 angeordnet. Es kann sich um eine ebene Schirmwandung handeln, in welcher das Filtergitter in einem Tragrahmen eingespannt ist, der auf Standfüßen ruht. Die Filtergitterwandung 18 kann aber auch entsprechend der Rundung der Peripherie des Spulenständers 11 oder der Strickmaschine 10 gekrümmt sein und an einem oberen, nicht dargestellten Tragrahmen aufgehängt sein.

Fig. 4 zeigt einen Eckbereich eines aus Kunststoffdrähten oder aus Metalldrähten gewobenen, flexiblen Filtergitters 19, das mit einer oberen Tragleiste 20 versehen ist, in welchem Ringe 21 zum Aufhängen der Filtergitterwandung verankert sein können.

Die Fig. 2 und 3 zeigen in Seitenansicht und in Draufsicht wiederum ein rundes Spulengatter 11′, das in seinem Zentrum umlaufende Blasdüsen 12′ zum Reinigen der Garnspulen 15′ aufweist. Anstelle der Blasdüsen 12′ könnten auch umlaufende Ventilatoren Verwendung finden. Das Spulengatter 11′ ist mit oberen ringförmigen Tragschienen 22 versehen, von denen eine in Fig. 2 dargestellt ist, an denen in zwei konzentrischen Ringebenen auf der Außenseite des Spulengatters 11′ über den ganzen Umfang des Spulengatters mehrere Filtergitterbahnen 23 vorhangartig verschiebbar und sich gegenseitig überlappend aufgehängt sind. Die Filtergitterbahnen 23 sind an ihrer Unterseite mit einer Gewichtsleiste 24 beschwert oder sind an Schienen befestigt. Die von den umlaufenden Blasdüsen 12′ in dem einen Staubbildungsbereich darstellenden Rundgatter 11′ von den Spulen 15′ und den von ihnen abgezogenen Fäden 16′ radial nach außen abgeblasenen Fasern bleiben an den Filtergitterbahnen 23 hängen, durch welche die abgeblasene Luft nach außen hindurchströmt. Die Filtergitterbahnen 23 lassen sich nach Betriebsschluß oder bei Schichtwechsel leicht mittels eines Staubsaugers reinigen.

Wie Fig. 5 zeigt, kann ein Spulengatter 11˝ auch auf seiner Oberseite mittels einer leichten Filtergitterhaube 25 versehen werden, bei welcher das Filtergitter über ein nicht näher dargestelltes leichtes Rohrgestell gespannt ist. Die Filtergitterhaube 25 kann zur Erleichterung ihrer zum Reinigen erforderlichen Abnahme aus mehreren Teilen, beispielsweise aus zwei Hälften zusammengesetzt sein. Die Filtergitterhaube kann auch so konstruiert sein, daß an ihrem Tragrahmen die das Spulengatter 11˝ seitlich abschirmenden Filtergitterbahnen 23′ aufgehängt sind.

Die Filtergitterwandungen der Entstaubungseinrichtung lassen sich nach Größe und Formgebung an alle möglichen Abmessungen des ganz oder teilweise nach außen abzuschirmenden Staubbildungsbereiches anpassen. Bei geradlinigen Spulengattern finden demnach entsprechend geradlinige Filtergitterwandungen Verwendung. Die Filtergitterwandungen können durch Anschluß an eine nicht dargestellte elektrische Einrichtung oder bei Kunststoffmaterial durch einfaches Reiben mit einer elektrischen Ladung versehen werden, welche das Haften angeblasenen Faserfluges begünstigt.

## Patentansprüche

1. Einrichtung zum pneumatischen Entstauben von Garnvorratsträgern und Fadenleitorganen von Textilmaschinen, mit mindestens einem einen Blasluftstrom in dem von den Garnvorratsträgern und Fadenleitorganen eingenommenen Staubbildungsbereich verursachenden Ventilator oder einer Blasdüse, dadurch gekennzeichnet, daß der Staubbildungsbereich an seiner Peripherie mindestens bereichsweise durch mindestens eine Filtergitterwandung (18, 23, 23′, 25) begrenzt ist, gegen welche der aus dem Staubbildungsbereich austretende Blasluftstrom gerichtet ist.

2. Entstaubungseinrichtung nach Anspruch 1, dadurch gekennzeichnet, daß die Filtergitterwandung (18, 23) quer zu dem Blasluftstrom angeordnet ist.

3. Entstaubungseinrichtung nach Anspruch 1 oder 2, dadurch gekennzeichnet, daß die Filtergitterwandung aus einem ein- oder mehrteiligen, haubenartigen, mit einem flexiblen Filtergitter bespannten Tragrahmen (25) besteht, mit welchem der Staubbildungsbereich (Spulengatter 11˝) abdeckbar ist.

4. Einrichtung nach Anspruch 1 oder 2, dadurch gekennzeichnet, daß die Filtergitterwandung aus mehreren vorhangartig verschiebbar angeordneten, sich gegenseitig überlappenden Filtergitterbahnen (23) besteht.

5. Einrichtung nach Anspruch 4, dadurch gekennzeichnt, daß die Filtergitterbahnen (23) an ihrem unteren Rand durch Gewichte (24) beschwert sind.

6. Einrichtung nach einem der Ansprüche 1 bis 5, dadurch gekennzeichnet, daß die Ventilatoren oder Blasdüsen (12, 12′) an bewegten Trägern (13) angeordnet sind und ihr Blasluftstrom nur zeitweilig auf die stationäre Filtergitterwandung (18, 23, 23′) trifft.

7. Einrichtung nach einem der Ansprüche 1 bis 6, dadurch gekennzeichnet, daß das Filtergitter (19) aus elektrisch aufladbarem Kunststoffmaterial besteht.

8. Einrichtung nach einem der Ansprüche 1 bis 6, dadurch gekennzeichnet, daß das Filtergitter (19) aus Metalldraht besteht.

## Claims

1. Apparatus for pneumatically removing dust from yarn spools and yarn guiding elements of textile machines, comprising at least one ventilator or a blow nozzle to produce a blown airstream in the dust-creation region occupied by the yarn spools and the yarn guiding elements, **characterised in that** the dust-creation region is peripherally limited at least in some regions by at least one filter-grid wall (18, 23, 23′, 25) towards which the blown airstream exiting from the dust-creation region is directed.

2. Dust-removing apparatus according to claim 1, **characterised in that** the filter-grid wall (18, 23) is arranged transversely to the blown airstream.

3. Dust-removing apparatus according to claim 1 or 2, **characterised in that** the filter-grid wall is composed of a single or multiple part hood-like support frame (25) covered with a flexible filter grid by which the dust-creation region (spool gate 11˝) is covered.

4. Apparatus according to claim 1 or 2, **characterised in that** the filter-grid wall is composed of several filter-grid screens (23) which are arranged like displaceable curtains which overlap one another.

5. Apparatus according to claim 4, **characterised in that** the filter-grid screens (23) are weighted at their lower edge by weights (24).

6. Apparatus according to one of claims 1 to 5, **characterised in that** the ventilators or blow nozzles (12, 12′) are arranged on movable supports (13) and in that their blown airstream hits the stationary filtergrid wall (18, 23, 23′) at certain times only.

7. Apparatus according to one of claims 1 to 6, **characterised in that** the filter-grid (19) is made electrically chargeable plastics material.

8. Apparatus according to one of claims 1 to 6, **characterised in that** the filter grid (19) is made of metal wire.

## Revendications

1. Dispositif de dépoussiérage pneumatique des supports de réserve de fil et des organes de guidage du fil de machines textiles, avec au moins un ventilateur produisant un courant d'air de soufflage dans la zone de formation de poussière occupée par les supports de réserve de fil et les organes de guidage du fil ou une buse soufflante, caractérisé en ce que la zone de formation de poussière est limitée à sa périphérie au moins en partie par au moins une paroi de filtrage en treillis (18, 23, 23′, 25), contre laquelle est dirigé le courant d'air de soufflage sortant de la zone de formation de poussière.

2. Dispositif de dépoussiérage selon la revendication 1, caractérisé en ce que la paroi de filtrage en treillis (18, 23) est disposée transversalement par rapport au courant d'air de soufflage.

3. Dispositif de dépoussiérage selon la revendication 1 ou 2, caractérisé en ce que la paroi de filtrage en treillis est constituée d'un cadre porteur (25) tendu d'un treillis de filtrage souple, en forme de calotte, en une ou plusieurs parties, avec lequel la zone de formation de poussière (râtelier de bobines 11˝) peut être recouverte.

4. Dispositif selon la revendication 1 ou 2, caractérisé en ce que la paroi de filtrage en treillis est constituée de plusieurs pans de treillis de filtrage (23) se chevauchant réciproquement, disposés coulissants en forme de rideaux.

5. Dispositif selon la revendication 4, caractérisé en ce que les pans de treillis de filtrage (23) sont lestés à leur bord inférieur par des poids (24),

6. Dispositif selon l'une des revendications 1 à 5, caractérisé en ce que les ventilateurs ou buses soufflantes (12, 12′) sont disposés sur des supports mis en mouvement (13) et en ce que leur courant d'air de soufflage n'atteint que temporairement la paroi de filtrage en treillis fixe (18, 23, 23′).

7. Dispositif selon l'une des revendications 1 à 6, caractérisé en ce que le treillis de filtrage (19) est en matière plastique susceptible d'être chargée électriquement.

8. Dispositif selon l'une des revendications 1 à 6, caractérisé en ce que le treillis de filtrage (19) est en fil métallique.
